# FASCICULE DE BREVET EUROPEEN

(11) **EP 0 133 328 B1**
(45) Date de publication et mention de la délivrance du brevet: **31.08.1988**
(21) Numéro de dépôt: 84200712.2
(22) Date de dépôt: 17.05.1984
(51) Int. Cl.: B41F 11/02

(54) **Machine d'impression rotative multicolore pour l'impression recto-verso simultanée**
Rotationsmehrfarbendruckmaschine
Perfecting rotary multicolour printing machine

(30) Priorité: 26.07.1983 CH 4085/83
(43) Date de publication de la demande: 20.02.1985
(73) Titulaire: DE LA RUE GIORI S.A., 1003 Lausanne (CH)
(72) Inventeur: Giori, Gualtiero, CH-1027 Lonay (CH)
(74) Mandataire: Jörchel, Dietrich R.A.

(56) Documents cités:
- DE-A- 2 115 790

## Description

L'invention se rapporte à une machine d'impression rotative multicolore pour l'impression recto-verso selon le préambule de la revendication 1.

Une telle machine est connue de la DE-A-2 115 790 et comporte un cylindre porte-plaque qui est encré directement par des cylindres sélecteurs de couleurs dont le nombre correspond au nombre de couleurs de l'image à imprimer. Chaque cylindre sélecteur comporte des zones découpées en relief représentant les parties de l'image à colorer en une couleur déterminée que son propre dispositif d'encrage lui a transférée. Le cylindre porte-plaque est en contact avec un cylindre collecteur constitué par un cylindre porte-blanchets qui n'a que la fonction d'équilibrer les encres sur les plaques d'impression fixées sur le cylindre porte-plaque. En outre, le cylindre porte-plaque se trouve en pression contre le cylindre porte-blanchets offset lui-même encré par des cylindres porte-plaque offset et en pression avec un cylindre de contre-pression. Le papier passe d'abord entre le cylindre porte-blanchets offset et le cylindre de contre-pression pour obtenir une impression multicolore offset sur un côté, puis entre le cylindre porte-blanchets offset et le cylindre porte-plaque du côté de l'impression collectrice pour obtenir une impression collectrice sur l'autre côté. Etant donné que dans cette machine connue, du côté de l'impression collectrice, le cylindre porte-plaque est en contact direct avec les cylindres sélecteurs des couleurs, les plaques sélectrices de couleur portées par ceux-ci doivent être fabriquées en matériau moins dur que celui des plaques d'impression, cela limite la finesse des dimensions des reliefs et donc la finesse du dessin qui peut être obtenu. En outre, il y a deux sites différents d'impression, lesdites impressions se faisant donc successivement.

Par ailleurs, on connaît déjà, par la demande de brevet allemand DE-A-3 109 964 une machine d'impression assurant sur un côté du papier l'impression d'une image à couleurs juxtaposées. Cette image est imprimée au moyen d'une seule plaque d'impression typographique représentant le dessin complet à imprimer et montée sur un cylindre porte-plaque. Cette plaque typographique est encrée par un cylindre collecteur formé par un cylindre porte-blanchets lequel est à son tour encré par une pluralité de cylindres sélecteurs des couleurs. Le cylindre porte-plaque ne portant qu'une seule plaque d'impression typographique a seulement un petit diamètre adapté aux dimensions de cette plaque d'impression typographique unique. Le papier passe entre un deuxième cylindre porte-blanchet se trouvant en contact avec le le cylindre porte-plaque typographique et ayant le même petit diamètre que celui-ci, et un cylindre de contre-pression.

Dans le même document DE-A-3 109 864, on décrit une version symétrique de cette machine pour la réalisation d'une impression recto-verso simultanée. Dans cette version, le cylindre de contre-pression est supprimé et remplacé par un arrangement symétrique des cylindres par rapport à la machine mentionnée, comprenant un troisième petit cylindre porte-blanchet en contact avec le deuxième cylindre porte-blanchet, un autre cylindre porte-plaque typographique et un autre cylindre collecteur en contact avec des autres cylindres sélecteurs des couleurs encrés par des dispositifs d'encrage. Le papier passe entre le deuxième et le troisième cylindre porte-blanchet.

Cette machine sert notamment à imprimer le fond de sécurité des billets de banque.

On obtient par ce procédé qui est communément appelé "Orlof" ou aussi impression collectrice de couleurs, une image multicolore assurant un registre parfait entre les différentes couleurs du dessin de l'image, résultat impossible à obtenir avec tout autre procédé d'impression. Etant donné que les cylindres sélecteurs des couleurs sont en contact avec une surface élastique du cylindre collecteur, ils peuvent être fabriqués en matériau dur ce qui permet de découper des zones en relief très fines, donc des parties colorées très fines, par exemple en forme de lignes ou de points.

On connaît d'autre part l'impression typographique indirecte ou offset à couleurs et dessins superposés qui, elle aussi, est souvent utilisée pour imprimer les fonds de sécurité. Selon ce procédé, le dessin complet est composé de dessins partiels de couleurs différentes portés par des plaques d'impression offset montées sur des cylindres porte-plaques de façon à permettre la superposition de dessins et de couleurs en registre entre eux sur un cylindre porte-blanchets contre lequel le papier à imprimer est pressé. Le nombre de plaques d'impression offset et, par conséquent, de cylindres porte-plaque correspond au nombre de couleurs et de dessins différents composant l'image multicolore.

Il existe aussi des machines de ce type pour l'impression recto-verso simultanée dans lesquelles le papier passe entre deux cylindres porte-blanchets, chacun recevant une image multicolore des cylindres porte-plaque offset correspondants.

Le but de cette invention est de créer une seule et même machine, dans une configuration améliorée, qui combine dans une impression recto-verso simultanée les deux procédés décrits ci- dessus et appelés ci-dessous procédé "Orlof" et procédé offset.

Pour atteindre ce but la machine est caractérisée par la clause caractéristique de la revendication 1.

L'avantage de cette machine consiste en ce qu'elle permet d'exploiter à la fois deux procédés totalement différents pour imprimer en un seul passage simultanément une image offset sur un côté et une image "Orlof" sur l'autre côté, ce qui offre à l'utilisateur pour la première fois la possibilité d'imprimer notamment des fonds de sécurité sur les deux côtés d'un billet de banque par deux procédés différents; cela augmente la sécurité contre la falsification et en outre rend les opérations d'impression plus économiques parce que l'utilisateur ne doit pas recourir à deux machines séparées.

Des formes d'exécution avantageuses de l'invention sont décrites dans les revendications dépendantes.

L'invention sera décrite à titre d'exemple non limitatif par une forme de réalisation et une variante avec référence aux dessins annexés.

La figure 1 représente schématiquement une machine d'impression selon l'invention.

La figure 2 représente schématiquement, en vue partielle, une extension de cette machine complétée par une autre unité d'impression offset humide.

La machine représentée concerne une machine d'impression à la feuille et comprend un dispositif d'entrée du papier 1 en forme de feuilles muni d'un cylindre de marge 2, deux cylindres de transfert 3 munis de pinces, et des dispositifs de dépoussiérage et d'élimination de l'électricité statique 4 et 5 installés sur les deux côtés du papier 1. Les feuilles sont transférées sur un cylindre porte-blanchets 12 muni de pinces et mis en pression contre un autre cylindre porte-blanchets 13 de même diamètre. Les feuilles passent entre les cylindres porte-blanchets 12 et 13 et sont imprimées simultanément sur les deux côtés. Les cylindres tournent dans le sens indiqué par les flèches. Après avoir été imprimées, les feuilles sont transportées par un système de pinces à chaîne 21 sur des piles de sortie ou, le cas échéant, vers une machine pour compléter l'impression. Le moteur principal de la machine est désigné par 22.

Le cylindre porte-blanchets 12 coopère selon la figure 1 avec quatre cylindres porte-plaque offset, trois de ces cylindres porte-plaque offset 8 sont équipés, dans l'exemple considéré, chacun d'une plaque d'impression offset sec encrée chacune par un dispositif d'encrage 7 avec double encrier; le quatrième cylindre porte-plaque offset 11 porte une plaque d'impression offset humide encrée par un dispositif d'encrage 9 avec encrier simple et muni d'un dispositif de mouillage 10. Tous ces éléments 7 à 11 sont installés sur un chariot mobile d'encrage offset 6.

Les plaques d'impression offset sec sont des plaques typographiques connues en soi et la plaque d'impression offset humide est une plaque en creux également connue en soi. Ces quatre plaques offset représentent des dessins partiels qui sont encrés dans les couleurs différentes et dont le nombre correspond au nombre de couleurs et dessins de la première image à imprimer sur un côté du papier 1. Cette image est notamment un fond de sécurité dans le cas de papiers fiduciaires, en particulier des billets de banque.

Ces dessins partiels de couleurs différentes sont réunis sur le cylindre porte-blanchets 12 fonctionnant comme cylindre porte-blanchets offset, donc comme cylindre collecteur pour les dessins partiels composant l'image multicolore. Cette image est transférée sur l'un des côtés du papier, dans l'exemple considéré sur le côté verso, où l'on obtient ainsi une impression offset sec en trois couleurs complétée par une impression offset humide monochrome.

Dans le cas des papiers fiduciaires on peut aussi utiliser les trois cylindres porte-plaque offset sec 8 pour créer une fond en trois couleurs, pendant que le cylindre porte-plaque offset humide 11 représente un dessin principal.

Bien sûr pour l'impression offset tous les cylindres porte-plaque montés sur le chariot mobile 6, donc dans l'exemple considéré tous les quatre cylindres porte-plaque, peuvent être aussi équipés de plaques offset sec.

Sur l'autre côté de la machine se trouvent les éléments pour produire une image "Orlof". Ces éléments comprennent un cylindre porte-blanchets 17, qui a le même diamètre que les cylindres porte-blanchets 12 et 13. Ce cylindre porte-blanchets 17 coopère dans l'exemple illustré avec quatre cylindres sélecteurs des couleurs 16 présentant des reliefs découpés selon le contour des zones à imprimer dans la couleur respective, ils sont encrés dans ladite couleur, chacun, au moyen d'un dispositif d'encrage 15 avec double encrier. Ces éléments 15, 16 sont installés sur un chariot mobile d'encrage "Orlof" 14. Ces cylindres sélecteurs 16 sont préférablement fabriqués en matériau dur qui ne risque pas de se déformer même si le relief est très fin, permettant ainsi d'obtenir un fond de sécurité composé de zones de couleurs très fines. Les zones des quatre couleurs sont transférées sur le cylindre porte-blanchets 17 qui fonctionne comme cylindre collecteur sur lequel elles sont réunies et par lequel elles sont transférées sur un cylindre porte-plaque 20 portant une plaque d'impression typographique en contact avec ledit cylindre collecteur et avec le cylindre porte-blanchets 13. Cette plaque typographique représente le dessin complet de la deuxième image à imprimer en quatre couleurs sur l'autre côté du papier. L'image complète encrée dans les différentes couleurs est à son tour transférée sur le cylindre porte-blanchets 13 pour appliquer l'impression de l'image complète, notamment un fond de sécurité, sur le côté recto du papier, dont le côté verso reçoit simultanément l'image offset. Pendant l'impression simultanée les deux cylindres 12 et 13 servent mutuellement de cylindres contre-pression.

La machine comporte en outre un premier cylindre de transmission de l'image 18 et un deuxième cylindre de transmission de l'image 19 qui transfèrent la même image des zones colorées du cylindre porte-blanchets 17 en parfait registre sur le cylindre porte-plaque typographique 20, permettant ainsi de renforcer l'encrage de la plaque typographique dans les couleurs désirées et donc de mieux couvrir ces zones avec l'encre désirée. En effet, vu le sens de rotation du cylindre porte-blanchets 17, une partie de l'encre est transférée par les cylindres 18 et 19 sur le cylindre porte-plaque typographique 20, pendant que le reste de l'encre est transféré en parfait registre directement sur ce cylindre 20. L'arrangement des cylindres concernés pour obtenir ce double encrage est connu (DE-A-3.109.964), le deuxième encrage étant décale de la longueur de la périphérie du cylindre porte-plaque typographique 20 ou dans l'exemple considéré d'un tiers de la périphérie du cylindre porte-blanchets 17 parce que celui-ci a un diamètre trois fois plus grand que le diamètre du cylindre 20 et porte trois blanchets.

Pour que cette condition de registre soit remplie, l'arrangement des cylindres 17, 18, 19 et 20 est tel que la somme des longueurs d'arc sur les périphéries des cylindres 18, 19 et 20 entre les points de contact respectifs-vues dans le sens de rotation de ces cylindres-doit être égale à la longueur de l'arc sur la périphérie du cylindre 17 entre les points de contact de celui-ci avec les cylindres 18 et 20 plus le 1/3 de la périphérie de ce cylindre 17.

Si le dessin porté sur la plaque typographique pour l'impression "Orlof" n'est composé que de lignes, donc de zones encrées très étroites, on peut renoncer aux cylindres de transmission de l'image 18 et 19 et se limiter à un encrage simple de la plaque typographique "Orlof".

Dans l'exemple illustré le rapport des diamètres des cylindres 8,11, 16, 18,19, 20 d'une part et des cylindres 12, 13, 17 d'autre part est 1:3; la périphérie des cylindres 12, 13 et 17 correspondant donc à trois feuilles de papier, ces cylindres portent chacun trois blanchets.

Dans l'exemple selon la figure 2 l'impression selon le procédé "Orlof" est complétée par une impression offset humide effectuée aussi quand le papier passe entre les cylindres porte-blanchets 12 et 13, et qui sert en particulier à imprimer un dessin principal monochrome de papier valeur. L'unité offset humide comprend un cylindre porte-plaque en creux 23 muni d'un dispositif d'encrage 24 et d'un dispositif de mouillage 25, connus en soi, ce cylindre porte-plaque en creux 23 coopérant avec le cylindre porte-blanchets 13 qui transfère l'image sur le papier. Donc, dans ce cas, on obtient en un seul passage sur le côté recto une impression complète, par exemple le fond de sécurité en quatre couleurs par une impression selon le procédé "Orlof" et le dessin principal monochrome par une impression offset humide, pendant que le côté verso reçoit le fond de sécurité en quatre couleurs par une impression offset ou un fond en trois couleurs et aussi un dessin principal monochrome par une impression offset humide.

La machine décrite peut être utilisée sans problème comme machine d'impression à la bobine en remplaçant simplement les moyens de transport de feuilles par des moyens de transport d'une bande de papier qui passe entre les cylindres porte-branchets 12, 13.

## Revendications

1. Machine d'impression rotative multicolore combinée pour l'impression recto-verso à la bobine ou à la feuille, en particulier pour l'impression du fond de sécurité de papiers fiduciaires, comprenant
-un premier cylindre porte-blanchets (12) en contact avec plusieurs cylindres porte-plaque offset (8, 11) encrés chacun par un dispositif d'encrage (7, 9) dans une couleur différente et dont le nombre correspond au nombre de couleurs et de dessins de la première image à imprimer sur l'un des côtés du papier (1), le diamètre du premier cylindre porte-blanchets (12) étant un multiple entier de celui des cylindres porte-plaque offset (8, 11),
-un deuxième cylindre (13) en pression contre le premier cylindre porte-blanchets (12), le papier (1) passant entre ces deux cylindres (12, 13),
-un troisième cylindre porte-blanchets (17) fonctionnant comme cylindre collecteur en contact avec un cylindre porte-plaque typographique (20) représentant le dessin complet de la deuxième image à imprimer sur l'autre côté du papier (1), et
-plusieurs cylindres sélecteurs des couleurs (16) encrés chacun par un dispositif d'encrage (15) dans une couleur différente, le nombre de cylindres sélecteurs des couleurs (16) dont les zones en relief correspondent aux parties de la deuxième image à colorer dans les diverses couleurs est égal au nombre de couleurs de cette image, machine caractérisée par le fait que
-les cylindres sélecteurs des couleurs (16) sont en contact avec le troisième cylindre porte-blanchets (17) qui transfère les zones encrées au cylindre porte-plaque typographique (20),
-le deuxième cylindre est également un cylindre porte-blanchets (13) qui est en contact avec le cylindre porte-plaque typographique (20), recevant de celui-ci la deuxième image, et
-le diamètre du deuxième cylindre porte-blanchets (13) est le même que celui du premier cylindre porte-blanchets (12), et représente un multiple entier de celui des cylindres porte-plaque offset (8, 11).

2. Machine selon la revendication 1, caractérisée par le fait qu'au moins l'un (11) desdits cylindres porte-plaques offset porte une plaque d'impression offset humide à laquelle est associé un dispositif de mouillage (10), pendant que les autres cylindres porte-plaque offset (8) portent des plaques d'impression offset sec.

3. Machine selon la revendication 1 ou 2, caractérisée par le fait qu'il est prévu en outre une unité d'impression offset, de préférence offset humide (23, 24, 25), dont le cylindre porte-plaque (23) est en contact avec le deuxième cylindre porte-blanchets (13).

## Patentansprüche

1. Kombinierte Mehrfarben-Rotationsdruckmaschine für den Schön- und Widerdruck von Bahnen oder Bogen, insbesondere zum Druck des Sicherheitsuntergrundes von Wertpapieren, mit
-einem ersten Gummizylinder (12) in Kontakt mit mehreren Offsetplattenzylindern (8, 11), die jeder von einem Farbwerk (7, 9) mit einer anderen Farbe eingefärbt werden und deren Anzahl der Anzähl der Farben und Muster des ersten, auf der einen Seite des Papiers (1) zu druckenden Bildes entspricht, wobei der Durchmesser des ersten Gummizylinders (12) ein ganzzahliges Vielfaches des Durchmessers der Offsetplattenzylinder (8, 11) beträgt,
-einem zweiten Zylinder (13), welcher gegen den ersten Gummizylinder (12) gepresst ist, wobei das Papier (1) zwischen diesen beiden Zylindern (12, 13) hindurchläuft,
-einem dritten, als Farbsammelzylinder fun-- gierenden Gummizylinder (17) in Kontakt mit einem Hochdruckplattenzylinder (20), welcher das vollständige Muster des zweiten auf die andere Seite des Papiers (1) zu druckenden Bildes aufweist, und
-mehreren Farbselektionswalzen (16), welche jede von einem Farbwerk (15) in einer anderen Farbe eingefärbt werden, wobei die Anzahl der Farbselektionswalzen (16), deren Reliefbereiche den Teilen des zweiten, in den verschiedenen Farben einzufärbenden Bildes entsprechen, gleich der Zahl der Farben dieses Bildes ist, dadurch gekennzeichnet, dass
-die Farbselektionswalzen (16) sich in Kontakt mit dem dritten Gummizylinder (17) befinden, welcher die eingefärbten Bereiche auf den Hochdruckplattenzylinder (20) überträgt,
-der zweite Zylinder ebenfalls ein Gummizylinder (13) ist, der sich in Kontakt mit dem Hochdruckplattenzylinder (20) befindet und von diesem das zweite Bild erhält und
-der Durchmesser des zweiten Gummizylinders (13) derselbe ist wie der des ersten Gummizylinders (12) und ein ganzes Vielfaches des Durchmessers der Offset-plattenzylinder (8, 11) beträgt.

2. Maschine nach Anspruch 1, dadurch gekennzeichnet, dass wenigstens einer (11) der Offset- plattenzylinder eine Feuchtoffsetdruckplatte trägt, der ein Feuchtwerk (10) zugeordnet ist, während die anderen Offsetplattenzylinder (8) Trockenoffsetdruckplatten tragen.

3. Maschine nach Anspruch 1 oder 2, dadurch gekennzeichnet, dass ausserdem eine Offsetdruckeinheit, vorzugsweise eine Nassoffsetdruckeinheit (23, 24, 25), vorgesehen ist, deren Plattenzylinder (23) sich in Kontakt mit dem zweiten Gummizylinder (13) befindet.

## Claims

1. Combined rotary multicolor printing machine for recto-verso printing of a web or sheet, notably for printing the safety background of fiduciary documents, comprising
-a first blanket cylinder (12) contacting a plurality of offset plate cylinders (8, 11) each inked by an inking device (7, 9) in a different color and of which the number corresponds to the number of colors and designs of the first image to be printed on one side of the paper (1), the diameter of the first blanket cylinder (12) being a whole multiple of that of the offset plate cylinders (8, 11);
-a second cylinder (13) being pressed against the first blanket cylinder (12) the paper (1) passing between these two cylinders (12, 13);
-a third blanket cylinder (17) operating as a color collecting cylinder in contact with a typographic plate cylinder (20) representing the complete design of the second image to be printed on the other side of the paper (1), and
-a plurality of selective color inking cylinders (16), each being inked by an inking unit (15) in a different color, the number of said selective color inking cylinders (16) of which the relief areas correspond to the portions of the second image to be colored in the various colors is equal to the number of colors of this image, said machine is characterized by the fact that
-the, selective color inking cylinders (16) are contacting the third blanket cylinder (17) that transfers the inked zones to the typographic plate cylinder (20),
-the second cylinder is likewise a blanket cylinder (13) that contacts the typographic plate cylinder (20) and receives from this plate cylinder the second image, and
-the diameter of the second blanket cylinder (13) is the same as that of the first blanket cylinder (12) and is a whole multiple of that of the offset plate cylinders (8, 11).

2. Machine according to claim 1, characterized by the fact that at least one (11) of said offset plate cylinders carries a web offset printing plate with which a dampening device (10) is associated, whereas the other offset plate cylinders (8) carry dry offset printing plates.

3. Machine according to claim 1 or 2, characterized by the fact that it further comprises an offset printing unit, preferably a wet offset unit (23, 24, 25), of which the plate cylinder (23) contacts the second blanket cylinder (13).
